# EUROPÄISCHE PATENTSCHRIFT

(11) **EP 1 696 783 B1**
(45) Veröffentlichungstag und Bekanntmachung des Hinweises auf die Patenterteilung: **05.10.2011**
(21) Anmeldenummer: 04804659.3
(22) Anmeldetag: 02.12.2004
(51) Int. Cl.: A47L 15/48

(54) **GESCHIRRSPÜLMASCHINE**
DISHWASHER
LAVE-VAISSELLE

(30) Priorität: 04.12.2003 DE 10356785
(43) Veröffentlichungstag der Anmeldung: 06.09.2006
(73) Patentinhaber: BSH Bosch und Siemens Hausgeräte GmbH, 81739 München (DE)
(72) Erfinder: CLASSEN, Egbert, 86637 Wertingen (DE); MÜLLER, Bernd, 76461 Muggensturm (DE)
(86) Internationale Anmeldenummer: PCT/EP2004/053239
(87) Internationale Veröffentlichungsnummer: WO 2005/053503

(56) Entgegenhaltungen:
- EP-A- 0 358 279
- EP-A- 0 777 998
- DE-A1- 2 016 831
- DE-A1- 2 716 686
- DE-A1- 3 626 887
- DE-A1- 3 741 652

## Beschreibung

Die Erfindung betrifft eine Geschirrspülmaschine mit einem Spülbehälter und Vorrichtungen zum Spülen von Geschirr mittels Spülflotte Eine Geschirrspülmaschine weist bekanntlich ein Spülverfahren auf, dessen Proim Algemeinen aus wenigstens ei-Teilprogrammmschritt "Vorspülen", einem Teilprogrammschriff "Reinigen", wenigstens einem Teilprogrammschritt "Zwischenspülen", einem Teilprogrammschritt "Klarspülen" und einem Teilprogrammschritt "Trocken" besteht. Zur Erhöhung des Reinigungseffekts wird dabei die Spülflüssigkeit vor oder während eines Teilprogrammschrittes erwärmt. Die Erwärmung der Spülflüssigkeit erfolgt üblicherweise mittels elektrischer Heizungen im Spüler und/oder durch Zuleitung warmen Wassers aus der Hausinstallation. Zur Trocknung von Spülgut in einer Geschirrspülmaschine sind unterschiedliche Trocknungssysteme bekannt. Beispielsweise kann das Spülgut durch Eigenwärmetrocknung getrocknet werden, wenn die Spülflüssigkeit im Teilprogrammschritt "Klarspülen" erwärmt wird und somit das heiß klargespülte Spülgut durch den so aufgebauten materialabhängigen Wärmeinhalt des Spülguts während des Teilprogrammschritt "Trocknen" von selbst trocknet. Um diese Eigenwärmetrocknung zu erreichen, wird die Spülflüssigkeit im Teilprogrammschritt "Klarspülen" mit einer gesonderten Heizung auf eine bestimmte Temperatur erwärmt und über in der Geschirrspülmaschine vorhandene Spüheinrichtungen auf das Spülgut aufgebracht. Durch die relativ hohe Temperatur der Spülflüssigkeit im Teilprogrammschritt "Klarspülen" von üblicherweise von 55°C bis 75°C wird erreicht, dass eine hinreichend große Wärmemenge auf das Spülgut übertragen wird, so dass das am Spülgut anhaftende Restwasser durch die im Spülgut gespeicherte Wärme verdampft. Der Dampf kondensiert an kälteren Flächen oder wird mittels Gebläse aus dem Geschirrspüler ausgetragen. Bei einer weiteren bekannten Trocknungseinrichtung wird eine separate Heizquelle, z.B. ein Heißluftgebläse, im Spülbehälter dazu verwendet, das feuchte Luftgemisch beim Trocknungsvorgang zu erwärmen, damit die Luft im Spülbehälter eine größere Menge an Feuchtigkeit aufnehmen kann. Ein Nachteil bei den oben beschriebenen Heizungssysteme nach dem beschriebenen Stand der Technik besteht darin, dass die Erwärmung der Spülflüssigkeit mit einem relativ hohen Energiebedarf verbunden ist und die benötigte Wärmeenergie für jede Erwärmungsphase mittels der elektrischen Heizelemente neu erzeugt werden muss. Ebenso haben die bekannten Heizungssysteme den Nachteil, dass die Erwärmung der Spülflüssigkeit im Teilprogrammschritt "Klarspülen" sowie die Vorgänge im Teilprogrammschritt "Trocknen" selbst mit einem hohen Energiebedarf verbunden sind und die benötigte Wärmeenergie nach dem Trocknungsvorgang verloren geht, weil diese in die Umgebung entweichen. Es sind Geschirrspülmaschinen bekannt, bei denen die Feuchtluft nach außen abgelassen wird. Dies ist nachteilig, da die umgebenden Küchenmöbel geschädigt werden und das Verfahren eine eventuell unhygienische Luftzufuhr in den Geschirrspüler von außen erfordert. Des Weiteren sind Geschirrspülmaschinen bekannt, bei denen vor dem Ausleiten die Feuchtluft Ober Kondensationsflächen geleitet wird, an denen die Feuchtigkeit kondensiert. Dieses Kondenswasser wird entweder in den Spülbehälter oder in spezielle Auffangbehälter geleitet. Aus der DE 30 21 746 A1 ist ein Verfahren zum Betreiben einer Geschirrspülmaschine bekannt, bei dem ein wärmeleitend mit dem Spülbehälter verbundener Wärmetauscher während eines Teilprogrammschrittes "Trocknen" mit kaltem Frischwasser gespeist wird. Dadurch wird eine Kondensationsfläche auf der Innenseite des Spülbehälters erzeugt, an der die Feuchtigkeit kondensiert und das entstehende Kondenswasser im Spülbehälter verbleibt. Da der Temperaturunterschied zwischen der Feuchtluft und dem eingefüllten Frischwasser relativ gering ist und die Frischwassermenge sich stetig erwärmt, ergibt sich der Nachteil, dass die Kondensation der Feuchtluft lange dauert und die Kondensationsleistung stetig geringer wird und die Dauer des Teilprogrammschrittes "Trocknen" lang ist, bei mäßigem Trocknungsergebnis. Mit der Dauer des Trocknungsvorganges werden durch die feuchtwarme Umgebung die stets vorhandenen Keime auf dem Spülgut zum schnellen Wachstum angeregt.

Aus der EP 0 358 279 A1 ist eine Geschirrspülmaschine bekannt, die einen Spülbehälter zur Aufnahme von zu reinigendem Spülgut aufweist und ferner eine Vorrichtung zum Spülen von Geschirr mittels Spülflotte aufweist. Zur Verbesserung des Trocknungsprozesses von gereinigtem Spülgut am Ende eines Reinigungsvorganges weist die Geschirrspülmaschine gemäß der EP 0 358 279 A1 eine Einrichtung zum Trocknen des Geschirrs auf, die durch einen Durchlauferhitzer gebildet ist, der einen Rohrheizkörper aufweist sowie einen Hohlzylinder, der mit einem Trockenmittel, wie beispielsweise Zeolit gefüllt ist. Während eines Trocknungsvorganges wird feuchte Luft aus dem Spülbehälter angesaugt und durch den Trockenbehälter geführt, wo das Trockenmittel Feuchtigkeit aufnimmt.

Aus der EP 0 777 998 A1 ist ein Wäschetrockner bekannt, der ein wie eine Wärmepumpe arbeitendes geschlossenes System aufweist, das unter Vakuum arbeitet. Dabei weist die Vorrichtung gemäß EP 0 777 998 A1 einen Wärmetauscher auf, um eine Luftkühlung zu bewirken, sowie einen Absorber mit Zeolit und einen Verdampfer/Kondensator zur Abscheidung bzw. Verdampfung von Flüssigkeit. Im Betrieb wird Luftfeuchtigkeit durch Zeolit enthaltenen Absorber/Desorber aufgenommen.

Aufgabe der vorliegenden Erfindung ist es daher, eine Geschirrspülmaschine bereitzustellen, mit der es möglich ist, unter wirtschaftlichen Gesichtspunkten das im Spülbehälter befindliche Spülgut effektiv und effizient zu trocknen und somit den Energieaufwand trotz sehr guter Trocknungsleistung so gering wie möglich zu halten. Diese Aufgabe wird durch die erfindungsgemäße Geschirrspülmaschine mit den Merkmalen gemäß Anspruch 1 gelöst. Vorteilhafte Weiterbildungen der vorliegenden Erfindung sind in den Unteransprüchen gekennzeichnet. In einer bevorzugten Ausführungsform sind der Behälter und der Sorber vorzugsweise verschließbar mit einem Ventil über eine Austauschleitung zum Gasaustausch miteinander verbunden. Mittels des Ventils kann vorteilhafter Weise die Verbindung zwischen dem Behälter und Sorber gezielt unterbrochen werden, um die Aufnahme des Mediums durch den Sorber zu steuern. Vorzugsweise ist mit einem Gebläse Luft durch einen Auslass aus dem Spülbehälter in Leitungen und wieder zurück in den Spülbehälter durch einen Einlass leitbar. In einer ergänzenden Ausfühungsform ist zur Desorption des reversibel dehydrierbaren Materials im Sorber ein elektrisches Heizelement angeordnet. Das elektrische Heizelement ermöglicht vorteilhafterweise die gezielete Desorption des im Sorber enthaltenen reversibel dehydrierbaren Materials durch Erhitzen. Vorzugsweise ist bei ausgeschaltetem elektrischen Heizelement und geöffnetem Ventil das Medium, z. B. Wasser, im Behälter, verdampfbar oder sublimierbar und durch die Verdunstungskälte der Behälter mit Medium abkühbar, der Mediumdampf über die Austauschleitung zum Sorber leitbar und der Mediumdampf vom reversiblen dehydrierbaren Material im Sorber aufnehmbar, wodurch der Sorber mit reversibel dehydrierbarem Material erwärmbar ist. Damit wird vorteilhafterweise der Behälter gekühlt und der Sorber erwärmt, so dass damit einerseits Luft durch Abkühlen entfeuchtet werden kann und andererseits Luft erwärmt werden kann, so dass das Feuchtigkeitsaufnahmevermögen der Luft austeigt. In einer weiteren Ausführungsform ist bei eingeschaltetem elektrischem Heizelement zur Desorption des Sorbers der Sorber erwärmbar und bei geöffnetem Ventil das im Sorber gebundene Medium verdampfbar, der im Sorber freigesetzte Mediumdampf über die Austauschleitung zum Behälter leitbar und der Mediumdampf im Behälter kondensierbar, wodurch der Behälter mit Medium aufgrund der Verdunstungswärme erwärmbar ist. Das im Sorber aufgenommene Medium kann damit vorteilhafterweise im Sinne eines geschlossenen Kreislaufes wieder in den Behälter zurückgeführt werden.

In einer zusätzlichen Ausführungsform ist während eines Teilprogrammschrittes "Trocknen" Luft aus dem Spülbehälter durch die Leitungen und wieder zurück in den Spülbehälter leitbar, wobei die Luft am Behälter kühlbar und dadurch die in der Luft enthaltene Feuchtigkeit wenigstens teilweise kondensierbar ist sowie am Sorber die Luft erwärmbar ist, um das Feuchtigkeitsaufnahmevermögen der Luft zu erhöhen. Die im Kreislauf umgewälzte Luft des Spülbehälters wird damit vorteilhafterweise einerseits entfeuchtet und andererseits erwärmt, so dass trockene und warme Luft in den Spülbehälter zum Trocknen des Geschirrs eingeleitet werden kann.

Vorzugsweise ist während eines Teilprogrammschrittes mit zu erwärmender Spülflüssigkeit, z. B. "Reinigen" oder "Vorspülen", Luft aus dem Spülbehälter durch die Leitungen und wieder zurück in den Spülbehälter leitbar, wobei die Luft am Behälter vorzugsweise erwärmbar ist und am Sorber erwärmbar ist. Dies ermöglicht in besonders vorteilhafter Weise die Verwendung der zur Desorption eingesetzten Wärmeenergie zum Erwärmen der Spülflotte und/oder des Geschirrs.

Zweckmäßigerweise ist das am Behälter in der Leitung durch Kondensation aus der in der Leitung durchströmenden Luft entstehende Wasser in den Spülbehälter oder in einen gesonderten Behälter leitbar. Das entstehende Kondenswasser kann damit einfach abgeleitet werden.

Die Erfindung wird nachstehend anhand dem in Fig. 1 dargestellten Ausführungsbeispiel

einer erfindungsgemäßen Geschirrspülmaschine erläutert. Es zeigt:

Fig. 1 einen schematisierten Querschnitt durch eine erfindungsgemäße Geschirrspülmaschine.

Erfindungsgemäß weist die Geschirrspülmaschine 1 einen geschlossenen Luftkreis auf, der durch die Leitungen 6, 7 und 9 sowie den Spülraum 2 mit Geschirrkörben 3, 4 führt. Im Spalbehälter 2 befindet sich in Geschirrkörben 3, 4 das Geschirr. Das Geschirr in den Geschirrkörben 3, 4 ist nicht dargestellt. Im oberen Bereich des Spülbehälters 2 befindet sich ein Auslass 5 aus dem Spülbehälter 2, in dem die Luft in die Leitung 6 einströmt, siehe Pfeil A. Im unteren Bereich des Spülbebälters 2 befindet sich ein Einlass 8, in dem die Luft aus der Leitung 9 in den Spülbehälter 2 einströmt siehe Pfeil C. Zwischen der Leitung 6 und 9 ist die Leitung 7 mit dem Gebläse 13 angeordnet, welches die Luft in der Leitung 7 in Strömungsrichtung gemäß Pfeil B fördert. Am Ende der Leitung 6 befindet sich in der Leitung 6 ein Behälter 12, mit Wasser 16 oder Eis gefüllt ist. Dadurch ist ein Wärmeaustausch zwischen der Luft in der Leitung 6 und dem Wasser 16 oder Eis im Behälter 12 möglich ist. In der Leitung 9 ist durch den Sorber 10 angeordnet, in dem sich reversibel dehydrierbares Material 11, z. B. Zeolith, befindet. Im Sorber 10 ist ein elektrisches Heizelement 17 vorhanden, welche das reversibel dehydrierbare Material 11 bei Bedarf zur Desorption erhitzt. Der Sorber 10 und der Behälter 12 sind über eine Anstauschleitung 15 miteinander verbunden, wobei in der Austauschleitung 15 ein Ventil 14 angeordnet ist, um die Verbindung zwischen dem Behälter 12 und dem Sorber 10 unterbrechen zu können.

Bei dem geschlossenen Luftsystem ist ein Austausch von verschmutzter Luft aus der Umgebung ausgeschlossen, womit eine Rückanschmutzung des behandelten Gutes verhindert wird. Eine Geschirrspülmaschine weist bekanntlich ein Spülverfahren auf dessen Programm Allgemeinen aus wenigstens einem Teilprogrammschritt "Vorspülen", einem Teilprogrammschritt "Reinigen", wenigstens einem Teilprorammschritt "Zwischenspülen", einem Teilprogrammschritt "Klarspülen" und einem Teilprogrammschritt "Trocknen" besteht. Erfindungsgemäß wird in einem Teilprogrammschritt "Trocknen" mit Hilfe des Gebläses 13 Luft aus dem Spülbehälter 2 über den Einlass 5 durch die Leitungen 6, 7 und 9 und wieder zurück über den Einlass 8 in den Spülbehälter 2 geleitet. Im Teilprogrammschritt "Trocknen" befindet sich im Spülbehälter 2 nasses, zu trocknendes Geschirr mit feuchter Luft. Das Ventil 14 in der Austauschleitung 15 ist vorzugsweise geöffnet. Das im Sorber 10 enthaltene reversibel dehydrierbare Material 11 hat eine verhältnismäßig große Kapazität zur Fruchtigkeits aufnahne. Wird nun der Behälter 12 mit der Sorptionskolonne 10 verbunden durch Öffnen des Ventils 14, nimmt das reversibel dehydrierbare Material 11 in kurzer Zeit eine große Menge des in dem Behälter 12 enthaltenen Wassers 16 auf und der in dem Behälter 12 verbliebene Rest von Wasser wird durch Verdunstungskälte stark abgekühlt, z. B. bis es gefriert. Das Wasser 16 oder Eis im Behälter 12 verdunstet oder sublimiert und der Wasserdampf gelangt über die Austauschleitung 15 zum Sorber 10. Im Sorber 10 wird der Wasserdampf vom reversibel dehydrierbaren Material 11 aufgenommen. Durch die dabei auftretende Kondensationswärme erwärmt sich das reversibel dehydrierbare Material 11 und damit der Sorber 10. Durch das Abkühlen des Behälters 12 wird ein sehr großer Temperaturunterschied zwischen der Feuchtluft und der Kondensationsfläche, die an der Innenseite der Leitung 6 entsteht, erzeugt. Die aus dem Spülbehälter 2 geleitete feuchte Luft kondensiert dadurch. Das dabei frei werdende Kondenswasser muss abgeleitet werden, z. B. in den Spülbehälter 2 oder in einen gesonderten Vorratsbehälter (nicht dargestellt). Die am Behälter 12 abgekühlte und entfeuchtete Luft wird über die Leitung 7 weiter zum Sorber 10 geleitet. Der Sorber 10 weist eine stark erhöhte Temperatur, z. B. 90°, aufgrund der auftretenden Bondensationswäreme auf. Dies führt zum Erwärmen der durchgeleiteten Luft in der Leitung 9, wodurch die relative Luftfeuchtigkeit noch weiter abnimmt und das Fechtigkeitsaufnahmevermögen der Lüft stark zunimmt. Diese trockene und warme Luft wird in den Spülbehälter 2 über den Einlass 8 eingeleitet und kann hier das zu trocknende Geschirr sowohl erwärmen als auch trocknen. Die über den Einlass 8 eingeleitete Luft nimmt im Spülraum 2 Feuchtigkeit auf und kühlt ab und wird anschließen in einem geschlossenem Kreislauf wieder über den Auslass 5 in die Leitung 6 eingeleitet. Vorzugsweise erfolgt das Öffnen des Ventils 14 während des Teilprogrammschrittes "Trocknen", so dass das Abkühlen des Behälters 12, das Erwärmen des Sorbers 10 und das Umwälzen der Luft durch die Leitungen 6, 7 und 9 simultan erfolgt. Es kann jedoch auch bereits vor Beginn des Umwälzens der Luft das Ventil 14 geöffnet werden, so dass bereits zu Beginn des Umwälzens der Luft zum Trocknen der Behälter 12 entsprechend abgekühlt und der Sorber 10 erwärmt ist und damit die volle Trocknungsleistung von Anfang an zur Verfügung steht. Des Weiteren kann das Ventil auch während des Umwälzens der Luft wenigstens teilweise geschlossen sein, weil aufgrund des Wärme- und Kältespeichervermögens des Behälters 12 und des Sorbers 10 keine zusätzliche Kühlung oder Erwärmung erforderlich ist. Während anderer Teilprogrammschritte, die keine Trocknung erfordern, bleibt das Ventil 14 normalerweise geschlossen, weil dadurch eine unnötige Erwärmung oder Abkühlung des Behälters 12 oder Sorbers 10 erreicht würde. Das reversibel dehydrierbare Material 11 im Sorber 10 muss zur Desorption auf sehr hohe Temperaturen erhitzt werden, was mit dem elektrischen Heizelement 17 bewerkstelligt wird. Dabei tritt die gespeicherte Flüssigkeit als heißer Wasserdampf aus, der über die Austauschleitung 15 bei geöffnetem Ventil 14 zum Behälter 12 gelangt, welcher als Verflüssiger fungiert, weil der heiße Wasserdampf im Behälter 12 kondensiert. Durch die Kondensationswärme wird der Behälter 12 und das Wasser 16 erwärmt. Der Sorber 10 wird vom elektrischen Heizelement auf hohe Temperaturen. z. B. 150° - 200°, erhitzt. Erfindungsgemäß wird die zur Desorption eingesetzte Wämeenergie wenigstens teilweise zur Erwärmung der Spülflotte und/oder des Geschirrs in einem Teilprogrammschritt mit zu erwärmender Spülflotte oder bereits erwärmter Spülflotte , z. B. "Reinigen" oder "Vorspülen", genutzt. Hierzu wird vorzugsweise während der Desorption des Sorbers 10 das Gebläse 13 eingeschaltet und die Luft aus dem Spülbehälter 2 durch die Leitungen 6, 7 und 9 entsprechend der Pfeile A, B und C umgewälzt. Hierbei erwärmt sich die Luft am Behälter 12 und insbesondere am Sorber 10. Vorzugsweise wird das Gebläse 13 erst dann eingeschaltet, wenn die Temperatur im Behälter 12 höher ist als im Spülbehälter 2. Es ist auch möglich, dass während der Desorptionsphase die Luft über eine Bypassleitung (nicht dargestellt) um den Behälter 12 solange herumgeleitet wird, bis die Temperatur im Behälter 12 höher ist als im Spülbehälter 2. Die Erwärmung der Luft im Behälter 12 und insbesondere im Sorber 10 reicht weitgehendst aus, um die Spülflotte und/oder das Geschirr ausreichend zu erwärmen. Damit kann eine weitere Heizung weitgehendst entfallen und die zur Desorption eingesetzte Energie kann bis auf die geringe Energie, die zur Überwindung der Bindungskräfte zwischen Wasser und reversibel dehydrierbarem Material benötigt wird, nahezu vollständig zur Erwärmung der Spülflotte und/oder des Geschirrs genutzt. Damit kann auf eine weitere Heizung weitgehendst verzichtet werden. Weiteren ist neben der Energieeinsparung auch eine effiziente Reinigung des Spülgutes gewährleistet. Vorteilhafterweise kann dadurch auch Spülgut mit geringem Wärmeinhalt, z. B. Kunststoffteile, wirksam getrocknet werden, weil keine Erwärmung in dem Teilprogrammschritt, der dem Teilprogrammschritt "Trocknen" vorher geht, erforderlich. Die schnelle Trocknung ermöglicht auch ein stark reduziertes Keimwachstum oder gar ein völliges unterbinden des Keimwachstums, was sich vorteilhaft auf die hygienischen Verhältnisse am gereinigten Geschirr auswirkt. Mit der vorliegenden Erfindung ist eine Geschirrspülmaschine bereitgestellt, mit der es möglich ist, unter wirtschaftlichen Gesichtspunkten das im Spülbehälter befindliche Spülgut effizient zu reinigen und zu trocknen sowie den damit verbundenen Energieaufwand so gering wie möglich zu halten.

## Patentansprüche

1. Geschirrspülmaschine (1) mit einem Spülbehälter (2) und Vorrichtungen zum Spülen von Geschirr mittels Spülflotte, **dadurch gekennzeichnet, dass** die Geschirrspülmaschine (1) einen Behälter (12) mit einem verdampfbaren und/oder sublimierbaren Medium (16) und einen Sorber (10) mit reversibel dehydrierbaren Material (11) aufweist, dass zwischen Behälter (12) und Sorber (10) ein Gasaustausch möglich ist und der Sorber (10) einerseits mittelbar zur Trocknung des Geschirrs verwendet wird und andererseits die zur Desorption des Sorbers (10) eingesetzte Wärmeenergie zur Erwärmung der im Spülbehälter befindlichen Spülflotte wenigstens teilweise verwendet wird, dass mit einem Gebläse (13) Luft durch einen Auslass (5) aus dem Spülbehälter (2) in Leitungen (6,7, 9) und wieder zurück in den Spülbehälter (2) durch einen Einlass (8) leitbar ist, und dass in Strömungsrichtung der Luft an den Leitungen (6,7, 9) zuerst der Behälter (12) und dann der Sorber (10) angeordnet ist, um einen Wärmeaustausch zwischen der strömenden Luft in den Leitungen (6,7, 9) und dem Medium (16) im Behälter (12) sowie dem reversibel dehydrierbaren Material (11) im Sorber (10) zu ermöglichen.

2. Geschirrspülmaschine nach Anspruch 1, **dadurch gekennzeichnet, dass** der Behälter (12) und der Sorber (10) vorzugsweise verschliessbar mit einem Ventil (14) über eine Austauschleitung (15) zum Gasaustausch miteinander verbunden sind.

3. Geschirrspülmaschine nach einem der vorhergehenden Ansprüche, **dadurch gekennzeichnet, dass** zur Desorption des reversibel dehydrierbaren Materials (11) im Sorber (10) ein elektrisches Heizelement (17) angeordnet ist.

4. Geschirrspülmaschine nach Anspruch 3, **dadurch gekennzeichnet, dass** bei ausgeschaltetem elektrischen Heizelement (17) und geöffnetem Ventil (14) das Medium (16), z. B. Wasser (16), im Behälter (12) verdampfbar oder sublimierbar ist und durch die Verdunstungskälte der Behälter (12) mit Medium (16) abkühbar ist, der Mediumdampf über die Austauschleitung (15) zum Sorber (10) leitbar ist und der Mediumdampf vom reversiblen dehydrierbaren Material (11) im Sorber (10) aufnehmbar ist, wodurch der Sorber (10) mit reversibel dehydrierbarem Material (11) erwärmbar ist.

5. Geschirrspülmaschine nach Anspruch 3, **dadurch gekennzeichnet, dass** bei eingeschaltetem elektrischem Heizelement (17) zur Desorption des Sorbers (10) der Sorber (10) erwärmbar ist und bei geöffnetem Ventil (14) das im Sorber (10) gebundene Medium (16) verdampfbar ist, der im Sorber (10) freigesetzte Mediumdampf über die Austauschleitung (15) zum Behälter (12) leitbar ist und der Mediumdampf im Behälter (12) kondensierbar ist, wodurch der Behälter (12) mit Medium (16) aufgrund der Verdunstungswärme erwärmbar ist.

6. Geschirrspülmaschine nach Anspruch 4 **dadurch gekennzeichnet, dass** während eines Teilprogrammschrittes "Trocknen" Luft aus dem Spülbehälter (2) durch die Leitungen (6,7, 9) und wieder zurück in den Spülbehälter (2) leitbar ist, wobei die Luft am Behälter (12) kühlbar und dadurch die in der Luft enthaltene Feuchtigkeit wenigstens teilweise kondensierbar ist sowie am Sorber (10) die Luft erwärmbar ist, um das Feuchtigkeitsaufnahmevermögen der Luft zu erhöhen.

7. Geschirrspülmaschine nach Anspruch 5, **dadurch gekennzeichnet, dass** während eines Teilprogrammschrittes mit zu erwärmender Spülflüssigkeit, z. B. "Reinigen" oder "Vorspülen", Luft aus dem Spülbehälter (2) durch die Leitungen (6,7, 9) und wieder zurück in den Spülbehälter (2) leitbar ist, wobei die Luft am Behälter (12) vorzugsweise erwärmbar ist und am Sorber (10) erwärmbar ist.

8. Geschirrspülmaschine nach Anspruch 6, **dadurch gekennzeichnet, dass** das am Behälter (12) in der Leitung (6) durch Kondensation aus der in der Leitung (6) durchströmenden Luft entstehende Wasser in den Spülbehälter (2) oder in einen gesonderten Behälter leitbar ist.

## Claims

1. Dishwasher (1) with a rinsing container (2) and devices for rinsing dishes by means of rinsing solution, **characterised in that** the dishwasher (1) comprises a container (12) with a vaporisable and/or sublimable medium (16) and an absorber (1D) with reversibly dehyratable material (11), that a gas exchange is possible between container (12) and absorber (10) and the absorber (10) is used on the one hand directly for drying of the dishes and on the other hand the heat energy used for desorption of the absorber (10) is employed at least in part for heating the rinsing solution located in the rinsing container, that air can be conducted by a fan (18) through an outlet (5) from the rinsing container (2) into ducts (6, 7, 9) and back again into the rinsing container (2) through an inlet (8) and that arranged in the flow direction of the air at the ducts (6, 7, 9) are firstly the container (12) and then the absorber (10) so as to enable a heat exchange between the flowing air in the ducts (6, 7, 9) and the medium (16) in the container (12) as well as the reversibly dehydratable material (11) in the absorber (10).

2. Dishwasher according to claim 1, **characterised in that** the container (12) and the absorber (10) are connected together preferably closably by a valve (14) via an exchange duct (15) for the gas exchange.

3. Dishwasher according to one of the preceding claims, **characterised in that** an electric heating element (17) is arranged in the absorber (10) for desorption of the reversibly dehydratable material (11).

4. Dishwasher according to claim 3, **characterised in that** when the electric element (17) is switched off and the valve (14) is open the medium (16), for example water (16), is vaporisable or sublimable in the container (12) and the container (12) is coolable by medium (16) through the latent heat, the medium vapour can be conducted by way of the exchange duct (15) to the absorber (10) and the medium vapour from the reversibly dehydratable material (11) is receivable in the absorber (10), whereby the absorber (10) is heatable by reversibly dehydratable material (11).

5. Dishwasher according to claim 3, **characterised in that** when the electric heating element (17) for desorption of the absorber (10) is switched on the absorber (10) is heatable and when the valve (14) is open the medium (16) bound in the absorber (10) is vaporisable, the medium vapour liberated in the absorber (10) can be conducted via the exchange duct (15) to the container (12) and the medium vapour can be condensed in the container, whereby the container (12) is heatable by medium (16) due to the evaporation heat.

6. Dishwasher according to claim 4, **characterised in that** during a sub-program step of "drying" air can be conducted from the rinsing container (2) through the ducts (6, 7, 9) and back again to the rinsing container (2), wherein the air is coolable at the container (12) and the moisture contained in the air is thereby able to be condensed at least in part and the air is heatable at the absorber (10) so as to increase the moisture take-up capability of the air.

7. Dishwasher according to claim 5, **characterised in that** during a sub-program step with rinsing liquid to be heated, for example "cleaning" or "pre-rinsing", air can be conducted from the rinsing container (2) through the ducts (6, 7, 9) and back again to the rinsing container (2), wherein the air is preferably heatable at the container (12) and is heatable at the absorber (10).

8. Dishwasher according to claim 6, **characterised in that** the water arising at the container (12) in the duct (6) due to condensation from the air flowing through the duct (6) can be conducted into the rinsing container (2) or into a separate container.

## Revendications

1. Lave-vaisselle (1) comprenant un bac de lavage (2) et des dispositifs pour laver de la vaisselle au moyen d'une flotte de lavage, **caractérisé en ce que** le lave-vaisselle (1) présente un réservoir (12) muni d'une matière (16) évaporable et/ou sublimable et un dispositif de sorption (10) comprenant un matériau (11) déshydrogénable de manière réversible, **en ce qu'**un échange gazeux est possible entre le réservoir (12) et le dispositif de sorption (10) et **en ce que** le dispositif de sorption est utilisé d'une part de manière indirecte pour le séchage de la vaisselle et **en ce que**, d'autre part, l'énergie calorifique utilisée pour la désorption du dispositif de sorption (10) est utilisée au moins en partie pour l'échauffement de la flotte de lavage se trouvant dans le bac de lavage, **en ce qu'**au moyen d'un ventilateur (13) de l'air est guidable hors du bac de lavage (2) dans des conduites (6, 7, 9) à travers une sortie (5) et de nouveau en retour dans le bac de lavage (2) à travers une entrée (8), et **en ce que** dans le sens d'écoulement de l'air sur les conduites (6, 7, 9) sont disposés le réservoir (12) d'abord et ensuite le dispositif de sorption (10) afin de permettre dans le dispositif de sorption (10) un échange de chaleur entre l'air circulant dans les conduites (6, 7, 9) et la matière (16) dans le réservoir (12) ainsi qu'entre le matériau (11) déshydrogénable de manière réversible.

2. Lave-vaisselle selon la revendication 1, **caractérisé en ce que** le réservoir (12) et le dispositif de sorption (10) sont raccordés entre eux pour l'échange gazeux par l'intermédiaire d'une conduite d'échange (15), de préférence de manière fermable au moyen d'une vanne (14).

3. Lave-vaisselle selon l'une quelconque des revendications précédentes, **caractérisé en ce que** pour la désorption du matériau (11) déshydrogénable de manière réversible, un élément de chauffage électrique (17) est disposé dans le dispositif de sorption (10).

4. Lave-vaisselle selon la revendication 3, **caractérisé en ce que**, lorsque l'élément de chauffage électrique (17) est hors fonction et la vanne (14) ouverte, la matière (16), par ex. de l'eau (16), est évaporable ou sublimable dans le réservoir (12) et refroidissable à l'aide de la matière (16) par le froid d'évaporation du réservoir (12), **en ce que** la vapeur de la matière est guidable vers le dispositif de sorption (10) par l'intermédiaire de la conduite d'échange (15) et **en ce que** la vapeur de la matière peut être réceptionnée dans le dispositif de sorption (10) par le matériau (11) déshydrogénable de manière réversible, sur quoi le dispositif de sorption (10) est échauffable à l'aide du matériau (11) déshydrogénable de manière réversible.

5. Lave-vaisselle selon la revendication 3, **caractérisé en ce que**, lorsque l'élément de chauffage électrique (17) est en fonction pour la désorption du dispositif de sorption (10), le dispositif de sorption (10) est échauffable et, lorsque la vanne (14) est ouverte, la matière (16) liée dans le dispositif de sorption (10) est évaporable, **en ce que** la vapeur de la matière libérée dans le dispositif de sorption (10) est guidable vers le réservoir (12) par l'intermédiaire de la conduite d'échange (15) et **en ce que** la vapeur de la matière est condensable dans le réservoir (12), sur quoi le réservoir (12) est échauffable à l'aide de la matière (16) en raison de la chaleur d'évaporation.

6. Lave-vaisselle selon la revendication 4, **caractérisé en ce que** pendant une étape de programme partiel « séchage », l'air est guidable hors du bac de lavage (2) à travers les conduites (6, 7, 9) et de nouveau en retour dans le bac de lavage (2), l'air se trouvant sur le réservoir (12) étant refroidissable et l'humidité contenue dans l'air étant ainsi condensable au moins en partie ainsi que l'air se trouvant sur le dispositif de sorption (10) étant échauffable afin d'augmenter le pouvoir d'absorption de l'humidité de l'air.

7. Lave-vaisselle selon la revendication 5, **caractérisé en ce que** pendant une étape de programme partiel avec du liquide de lavage à échauffer, par ex. « nettoyage » ou « prélavage », l'air est guidable hors du bac de lavage (2) à travers les conduites (6, 7, 9) et de nouveau en retour dans le bac de lavage (2), l'air se trouvant sur le réservoir (12) étant de préférence échauffable et l'air se trouvant sur le dispositif de sorption (10) étant échauffable.

8. Lave-vaisselle selon la revendication 6, **caractérisé en ce que** l'eau produite sur le réservoir (12) dans la conduite (6) par condensation de l'air circulant dans la conduite (6) est guidable dans le bac de lavage (2) ou dans un réservoir à part.
